# EUROPÄISCHE PATENTSCHRIFT

(11) **EP 0 240 651 B1**
(45) Veröffentlichungstag und Bekanntmachung des Hinweises auf die Patenterteilung: **21.03.1990**
(21) Anmeldenummer: 87100533.6
(22) Anmeldetag: 16.01.1987
(51) Int. Cl.: B05D 7/14, B05D 1/02, B05B 13/00, C23F 11/00

(54) **Verfahren und Vorrichtung zum Auftragen von flüssigen Korrosionsschutzmitteln auf korrosionsgefährdete Bereiche von Verpackungsbehältern oder -behälterteilen**
Process and device for applying liquid anticorrosive agents to corrosion-susceptible parts of packing vessels or parts thereof
Procédé et dispositif pour appliquer des agents anticorrosifs liquides à des zones susceptibles à la corrosion de récipients d'emballage ou de parties de ceux-ci

(30) Priorität: 01.02.1986 DE 3603126
(43) Veröffentlichungstag der Anmeldung: 14.10.1987
(73) Patentinhaber: Schmalbach-Lubeca AG, 38112 Braunschweig (DE)
(72) Erfinder: Bolte, Georg, Dr. Dipl.-Chem., D-3303 Vechelde (DE)
(74) Vertreter: Döring, Rudolf

(56) Entgegenhaltungen:
- EP-A- 0 088 630
- EP-A- 0 209 896
- DE-B- 2 159 377

## Beschreibung

Die Erfindung betrifft ein Verfahren und eine Vorrichtung zum Auftragen von flüssigen Korrosionsschutzmitteln, insbesondre Lack, auf korrosionsgefährdete Bereiche von Verpackungsbehältern oder -behälterteilen aus Metall, die nach der Lackierung der Behälter oder Behälterteile durch Bearbeitungsvorgänge, wie Schneiden, Ritzen, Schweißen, Verformen oder dgl., infolge örtlicher Beschädigungen oder Beseitigungen der Lackierung entstanden sind.

Bei der Herstellung von Verpackungsbehältern oder -behälterteilen, wie Verschlußdeckel oder dgl., ist es bekannt, die Behälter bzw. Behälterteile durch eine Rundumlackierung mit einer Korrosionsschutzschicht zu versehen, ehe die Behälter bzw. Behälterteile einer weiteren Bearbeitung unterworfen werden. Diese nachträgliche Bearbeitung, welche in einer Verformung oder in der Einbringung von Ritzlinien, von Schweißnähten oder in der Anbringung von Ausstanzungen bestehen können, werden deshalb nach der Lackierung der Behälter oder Behälterteile vorgenommen, weil eine nachträgliche Lackierung mit Hilfe von Spritzdüsen wegen der komplizierten Geometrie oftmals sehr schwierig ist und sehr aufwendige Einrichtungen erfordert. Zudem bereitet es Schwierigkeiten, die fertig geformten und bearbeiteten Behälter bzw. Behälterteile mit einer gleichmäßig deckenden Korrosionsschutzschicht zu versehen.

Um Beschädigungen der rundum lackierten Behälter bzw. Behälterteile bei der nachträglichen Verformung bzw. Bearbeitung weitgehend zu vermeiden, hat man bisher Lacke verwendet, die so eingestellt wurden, daß sie sowohl eine große Zähigkeit und damit einhergehend ein großes Dehnungsvermögen als auch hinreichende mechanische Festigkeiten aufweisen. Derartige Lacke sind jedoch relativ teuer und oftmals schwer hinsichtlich der geforderten Eigenschaften einzustellen. Je nach Art des Verformungsgrades bzw. des Bearbeitungsvorganges, dem die bereits lackierten Behälter oder Behälterteile unterworfen werden, sind Lacke unterschiedlicher Zusammensetzungen notwendig. Trotzdem treten bei Verwendung dieser Lacke stets dann korrosionsgefährdete Stellen auf, wenn Schneid-oder Stanzbearbeitungen an den Behältem oder Behälterteilen nach deren Lackierung vorgenommen werden müssen. Hierbei entstehen Schnittkanten, die in keinem Falle von der zuvor auf die Behälter oder Behälterteile aufgebrachten Beschichtung abgedeckt werden können.

Um die vorgenannten Nachteile und Schwierigkeiten zu vermeiden, sind einleitend genannte Verfahren bekanntgeworden, um die durch Bearbeitungsvorgänge entstandenen örtlichen Beschädigungen oder Beseitigungen der Lackierung der Verpackungsbehälter bzw. der -behälterteile durch einen erneuten Auftrag von Lack gegen die Gefahr von Korrosionen zu schützen. Zum Zwecke eines derartigen erneuten Lackauftrages ist es bekanntgeworden, die Behälter bzw. Behälterteile einer Elektro-Tauchlackierung zu unterwerfen, wobei zumindest der korrosionsgefährdete Bereich der Behälter oder Behälterteile durch das Tauchbad hindurchbewegt wurde.

Bei anderen Verfahren hat man die korrosionsgefährdeten Stellen auf elektrostatischem Wege mit einer Pulverbeschichtung versehen und den Korrosionsschutz an diesen Stellen durch Niederschmelzen des Pulvers hergestellt.

Die beiden vorgenannten Verfahren sind relativ aufwendig und erfordern eine große Apparatur für ihre Durchführung der insbesondere bei nur örtlich geringfügigen Beschädigungen, wie beispielsweise an Schnitt- oder Stanzkanten, unwirtschaftlich ist. Außerdem ist es bei beiden Verfahren erforderlich, die Lacke für die Rundumbeschichtung einerseits und für die nachträgliche Aufbringung der Beschichtung an den beschädigten Stellen andererseits aufeinander abzustimmen.

Der Erfindung liegt die Aufgabe zugrunde, das Verfahren der einleitend genannten Art so weiterzubilden, daß eine präzise sowie materialsparende Beschichtung bzw. Lackierung der örtlichen Beschädigungen der Behälter oder Behälterteile mit dem gleichen Korrosionsschutzmittel erfolgen kann wie auch die vorherige Rundumbeschichtung.

Die Lösung vorstehender Aufgabe besteht darin, daß die an den Behältern oder Behälterteilen entstandenen korrosionsgefährdeten Bereiche nach der Ink-Jet-Methode durch programmgesteuertes, punktförmiges Aufbringen des Korrosionsschutzmittels zur Bildung eines filmartigen Auftrages beschichtet werden.

Durch die Ink-Jet-Methode können unabhängig von der Geometrie der Behälter oder Behälterteile bzw. ihrer örtlichen Beschädigungen gezielte und allein die Bereiche der Beschädigungen überdeckende Beschichtungen vorgenommen werden. Dabei ist es möglich, die Beschichtungen nur auf schmale Bereiche, wie Ritzkanten oder Schnittlinien, zu begrenzen, ohne daß eine Tauchbehandlung oder aber eine Wärmebehandlung, wie beispielsweise beim Niederschmelzen von elektrostatisch aufgebrachtem Pulver, erforderlich ist. Dabei kann die Beschichtung der örtlich begrenzten Bereiche sowohl bei örtlich feststehenden bzw. festgehaltenen Behältern bzw. Behälterteilen als auch während der Bewegung bzw. während des Transportes der Behälter oder Behälterteile erfolgen. Durch das gezielte und dosierte Aufbringen des Korrosionsschutzmittels nach der Ink-Jet-Methode wird für den Auftrag des Korrosionsschutzmittels auf die in der Regel örtlich sehr begrenzten Bereiche nur eine äußerst kurze Zeitspanne benötigt, wobei die dabei aufzubringende Schichtdicke variiert werden kann. Je nach Viskosität des Korrosionsschutzmittels kann der flächige Auftrag durch die teilweise Überdeckung aller benachbarten Punkte des aufgebrachten Korrosionsschutzmittels oder ohne Überdeckung durch das Ineinanderfließen der Flüssigkeit benachbarter Punkte erreicht werden, ohne daß überschüssiges Material auf die abzudeckenden Bereiche aufgebracht und wieder entfemt werden muß.

Aus der EP 0 088 630 A3 ist ein Verfahren zur Markierung von Verpackungsbehältern mit Tinte nach der Ink-Jet-Methode durch programmgesteuertes punktförmiges Aufbringen der Tinte zur Bildung eines Auftrages bekannt. Beschriftungen variabler Größe können mit dem dort beschriebenen Verfahren auf rechteckige Kartons vorgenommen werden.

Aus der nachveröffentlichten EP 0 209 896 A2 ist ein Verfahren zum Dekorieren von Behältern aus Metall oder Kunststoff nach der Ink-Jet-Methode mittels Tinten oder pigmentierter Lackstrahlen durch programmgesteuertes Aufbringen einzelner Farbpunkte entlang Umfangslinien einer zu bedruckenden Wandung als Rasterbild bekannt.

Eine Anwendung des Ink-Jet-Verfahrens außerhalb der Druckbilderzeugung, insbesondere beim Korrosionsschutz, ist dagegen bisher noch nicht in Betracht gezogen worden.

Um beim Korrosionsschutz eine gezielte sowie sichere Beschichtung der örtlich begrenzten nachzubehandelnden Stellen der Behälter oder Behälterteile zu gewährleisten, ist es zweckmäßig, wenn die an den Behältem oder Behälterteilen entstandenen korrosionsgefährdeten Bereiche optisch bzw. elektrisch oder elektronisch abgetastet werden, und wenn die Abtastsignale in Steuersignale zur Lagesteuerung der Behälter oder Behälterteile in bezug auf eine Spritzdüsenanordnung und/oder zur Programmsteuerung für eine Spritzdüsenanordnung zum Aufbringen der Punkte des Korrosionsschutzmittels auf die korrosionsgefährdeten Bereiche umgewandelt werden.

Durch die vorgenannten Maßnahmen ist es möglich, alle Behälter bzw. Behälterteile vor dem punktförmigen Aufbringen der Korrosionsschutzmittel so auszurichten, daß die bei der vorhergehenden Bearbeitung entstandenen gleichartigen Beschädigungen der Behälter oder Behälterteile beim Passieren der Spritzdüsenanordnung an der gleichen Stelle liegen, wodurch sich eine besonders einfache Steuerung der Spritzdüsenanordnung ergibt. Auf der anderen Seite ist es jedoch auch möglich, die Spritzdüsen einer entsprechenden Spritzdüsenanordnung in Abhängigkeit von der jeweiligen unterschiedlichen Lage der Beschädigungen an dem Behälter bzw. Behälterteil so zu steuern, daß die aus den Düsen austretenden Spritzstrahlen nur auf die beschädigten Bereiche bei der obengenannten jeweils teilweisen Überdeckung aller benachbarten Punkte auftreffen.

Zweckmäßigerweise erfolgt die Beschichtung der beschädigten Bereiche der Behälter oder Behälterteile während der Förderung dieser Teile. Eine hierzu besonders zweckmäßige Vorrichtung kennzeichnet sich dadurch, daß im Zuge eines Förderweges der Behälter oder Behälterteile eine ortsfeste Düsenanordnung in Verbindung mit einer vorgeordneten Einrichtung zum Ausrichten und/oder Fixieren der Behälter oder Behälterteile auf dem Förderer vorgesehen ist, um die Behälter oder Behälterteile auf dem Förderer in eine jeweils übereinstimmende Lage in bezug auf die Düsenanordnung zu überführen und/oder zu halten.

Die vorstehend genannte Vorrichtung kann in einfacher Weise als zusätzliche Station einer Bearbeitungsmaschine ausgebildet sein, indem die auf der Maschine bearbeiteten Teile unter Beibehaltung ihrer relativen Lage in bezug auf eine Halteeinrichtung in die den Bearbeitungsstationen nachgeordnete Beschichtungsstation überführt werden, in welcher mittels der feststehenden Düsenanordnung die beschädigten oder von Korrosionsschutzmitteln freien Bereiche beschichtet werden. Wenn die Behälter oder Behälterteile eine jeweils übereinstimmende Lage in bezug auf die Düsenanordnung aufweisen bzw. in eine solche Lage überführt werden, kann die Düsenanordnung in besonders einfacher Weise der geometrischen Form des jeweilig korrosionsgefährdeten Bereiches des Behälters oder des Behälterteiles angepaßt sein. Neben einer einfachen Düsenanordnung wird hierdurch auch eine sehr einfache Steuerung dieser Düsenanordnung erreicht, um insbesondere bei ortsfest gehaltenem Behälter oder Behälterteil die Beschichtung der beschädigten Bereiche zu erzielen.

Wenn ohne eine vorherige Ausrichtung der Behälter oder Behälterteile deren beschädigten oder von Korrosionsschutzmitteln freien Bereiche mittels der Düsenanordnung nach dem Ink-Jet-Verfahren beschichtet werden sollen, empfiehlt es sich, die Vorrichtung so auszubilden, daß im Zuge eines Förderweges der Behälter oder Behälterteile eine optische oder elektronische Abtasteinrichtung zur Feststellung der Lage der Behälter oder Behälterteile und der an diesen vorhandenen korrosionsgefährdeten Bereiche sowie eine Einrichtung zur Umwandlung der Abtastsignale oder des erfaßten Bildes in Bildpunkte und hiervon abgeleitete Steuersignale und eine größer als der jeweilige korrosionsgefährdete Bereich bemessene blockförmige Anordnung von Spritzdüsen vorgesehen ist in Verbindung mit einer in Abhängigkeit von den Steuersignalen betätigbaren Programmsteuerungs-Einrichtung für die Spritzdüsen.

Im Falle einer optischen Abtasteinrichtung kann hierzu eine Kamera beispielsweise nach Art einer Video-Kamera verwendet werden, durch die bereits das erfaßte Bild in Bildpunkte zerlegt wird, die in bekannter Weise in Steuersignale umzuwandeln sind, um die Programmsteuerungs-Einrichtung für die :.,jritzdüsen zu betätigen.

## Patentansprüche

1. Verfahren zum Auftragen von flüssigen Korrosionsschutzmitteln, insbesondere Lack, auf korrosionsgefährdete Bereiche von Verpackungsbehältem oder -behälterteilen aus Metall, die nach der Lackierung der Behälter oder Behälterteile durch Bearbeitungsvorgänge, wie Schneiden, Ritzen, Schweißen, Verformen oder dgl., infolge örtlicher Beschädigungen oder Beseitigungen der Lackierung entstanden sind, dadurch gekennzeichnet, daß die an den Behältern oder Behälterteilen entstandenen korrosionsgefährdeten Bereiche nach der Ink-Jet-Methode durch programmgesteuertes, punktförmiges Aufbringen des Korrosionsschutzmittels zur Bildung eines filmartigen Auftrages beschichtet werden.

2. Verfahren nach Anspruch 1, dadurch gekennzeichnet, daß die an den Behältern oder Behälterteilen entstandenen korrosionsgefährdeten Bereiche optisch, bzw. elektrisch oder elektronisch abgetaslel werden, und daß Jie Abtastsignale in Steuersignale zur Lagesteuerung der Behälter oder Behälterteile in bezug auf eine Spritzdüsenanordnung und/oder zur Programmsteuerung für eine Spritzdüsenanordnung zum Aufbringen der Punkte des Korrosionsschutzmittels auf die korrosionsgefährdeten Bereiche umgewandelt werden.

3. Vorrichtung zum Auftragen von flüssigen Korrosionsschutzmitteln, insbesondere Lack, auf korrosionsgefährdete Bereiche von Verpackungsbehältern oder -behälterteilen aus Metall, die nach der Lackierung der Behälter oder Behälterteile durch Bearbeitungsvorgänge, wie Schneiden, Ritzen, Schweißen, Verformen oder dgl., infolge örtlicher Beschädigungen oder Beseitigungen der Lackierung entstanden sind, dadurch gekennzeichnet, daß eine Einrichtung zum Ausrichten und/oder Fixieren der Behälter oder Behälterteile auf einem Förderer im Zuge eines Förderweges der Behälter oder Behälterteile vorgesehen ist, daß eine ortsfeste Düsenanordnung die an den Behältern oder Behälterteilen entstandenen korrosionsgefährdeten Bereiche nach der Ink-Jet-Methode durch programmgesteuertes punktförmiges Aufbringen des Korrosionsschutzmittels zur Bildung eines filmartigen Auftrages beschichtet, und daß die Einrichtung zum Ausrichten und/oder Fixieren die Behälter oder Behälterteile auf dem Förderer in eine jeweils übereinstimmende Lage in bezug auf die Düsenanordnung überführt und/oder hält.

4. Vorrichtung nach Anspruch 3, dadurch gekennzeichnet, daß die Düsenanordnung der geometrischen Form des jeweilig korrosionsgefährdeten Bereiches des Behälters oder des Behälterteiles angepaßt ist.

5. Vorrichtung nach Anspruch 3 oder 4, dadurch gekennzeichnet, daß eine optische oder elektronische Abtasteinrichtung zur Feststellung der Lage der Behälter oder Behälterteile und der an diesen vorhandenen korrosionsgefährdeten Bereiche vorgesehen ist, die im Zuge des Förderweges angeordnet ist, daß außerdem eine Einrichtung zur Umwandlung der Abtastsignale oder des erfaßten Bildes in Bildpunkte und hiervon abgeleiteter Steuersignale sowie eine größer als der jeweilige korrosionsgefährdete Bereich bemessene blockförmige Anordnung von Spritzdüsen vorgesehen ist in Verbindung mit einer in Abhängigkeit von den Steuersignalen betätigbaren Programmsteuerungs-Einrichtung für die Spritzdüsen.

## Revendications

1. Procédé pour déposer des agents anticorro- sifs liquides, en particulier du vernis, sur des zones de récipients d'emballage ou de parties de récipients en métal, qui sont menacées de corrosion et auxquelles ont donné naissance, après le vernissage des récipients ou parties de récipients, des passes d'usinage telles que le découpage, l'incision, le soudage, la déformation ou processus similaires, par suite de détériorations locales ou d'éliminations du vernis, caractérisé par le fait que les zones menacées de corrosion, provoquées sur les récipients ou parties de récipients, sont revêtues d'après le procédé de projection d'encre, par application ponctuelle de l'agent anticorrosif, commandée par programme, en vue de former un dépôt pelliculaire.

2. Procédé selon la revendication 1, caractérisé par le fait que les zones menacées de corrosion, provoquées sur les récipients ou parties de récipients, sont explorées optiquement, respectivement électriquement ou électroniquement; et par le fait que les signaux d'exploration sont convertis en des signaux de commande, pour commander la position des récipients ou parties de récipients par rapport à un ensemble à buses pulvérisatrices, et/ou pour la commande programmée d'un ensemble à buses pulvérisatrices, en vue de l'application des points de l'agent anticorrosif sur les zones menacées de corrosion.

3. Dispositif pour déposer des agents anticorro- sifs liquides, en particulier du vernis, sur des zones de récipients d'emballage ou de parties de récipients en métal, qui sont menacées de corrosion et auxquelles ont donné naissance, après le vernissage des récipients ou parties de récipients, des passes d'usinage telles que le découpage, l'incision, le soudage, la déformation ou processus similaires, par suite de détériorations locales ou d'éliminations du vernis, caractérisé par le fait qu'un appareil est prévu pour l'alignement et/ou la consignation à demeure des récipients ou parties de récipients, sur un convoyeur, sur un trajet de convoyage des récipients ou parties de récipients; par le fait qu'un ensemble fixe à buses revêt les zones menacées de corrosion, provoquées sur les récipients ou parties de récipients, d'après le procédé de projection d'encre et par application ponctuelle de l'agent anticorrosif, commandée par programme, en vue de former un dépôt pelliculaire; et par le fait que l'appareil d'alignement et/ou de consignation à demeure transfère et/ou maintient les récipients ou parties de récipients, sur le convoyeur, dans une position respectivement coïncidente par rapport à l'ensemble à buses.

4. Dispositif selon la revendication 3, caractérisé par le fait que l'ensemble à buses est adapté à la forme géométrique de la zone, respectivement menacée de corrosion, du récipient ou de la partie de récipient.

5. Dispositif selon la revendication 3 ou 4, caractérisé par le fait qu'un appareil d'exploration optique ou électronique, installé sur le trajet de convoyage, est prévu pour constater la position des récipients ou parties de récipients, et des zones menacées de corrosion et provoquées sur ceux (celles)-ci; et par le fait qu'il est prévu, en outre, un appareil pour convertir les signaux d'exploration, ou l'image détectée, en des points d'image et en des signaux de commande dérivés à partir de ces derniers, ainsi qu'un ensemble à buses pulvérisatrices, configuré en un bloc d'un plus grand dimensionnement que la zone considérée menacée de corrosion, associativement à un appareil de commande programmée des buses pulvérisatrices, pouvant être actionné en fonction des signaux de commande.

## Claims

1. A method of applying liquid anticorrosive agents, particularly lacquer, to regions of packing containers or parts of containers of metal which are in danger of corrosion and which have arisen, after the lacquering of the container or container parts, through processing operations such as cutting, scoring, welding, shaping or the like, as a result of local damage or removal of the lacquering, characterised in that the regions on the containers or container parts which are at risk from corrosion are coated by the ink-jet method by program-controlled, spot application of the anticorrosive agent to form a film-like layer.

2. A method according to Claim 1, characterised in that the regions at risk of corrosion which have occurred on the containers or container parts are scanned optically or electrically or electronically, and that the scanning signals are converted into control signals to control the position of the container parts in relation to a spray nozzle arrangement and/or to control the program for a spray nozzle arrangement to apply the spots of the anticorrosive agent to the regions at risk of corrosion.

3. An apparatus for applying liquid anticorrosive agents, particularly lacquer, to regions of packing containers or parts of containers of metal which are at risk from corrosion and which have arisen, after the lacquering of the containers or container parts, through processing operations such as cutting, scoring, welding, shaping or the like as a result of local damage or removal of the lacquering, characterised in that a device for aligning and/or locating the containers or parts of containers on a conveyor is provided in the course of a conveying route for the containers or container parts, that a stationary nozzle arrangement coats the regions at risk from corrosion, which have occurred on the containers or container parts, by the ink-jet method by program-controlled spot application of the anticorrosive agent to form a film-like layer, and that the device for aligning and/or locating transfers and/or holds the containers or container parts on the conveyor in a coinciding position in relation to the nozzle arrangement.

4. An apparatus according to Claim 3, characterised in that the nozzle arrangement is adapted to the geometric shape of the particular region of the container or of the container part which is at risk from corrosion.

5. An apparatus according to Claim 3 or 4, characterised in that an optical or electronic scanning device is provided to determine the position of the containers or container parts and of the regions on these which are at risk from corrosion, which device is disposed in the course of the conveying route, that, in addition, a device is provided to convert the scanning signals or the image detected into image dots and control signals derived therefrom and a block-shaped arrangement of spray nozzles is provided which is larger in dimensions than the particular region at risk from corrosion, and is in communication with a program device for the spray nozzles, which program control device can be actuated depending on the control signals.
